# EUROPÄISCHE PATENTANMELDUNG

(11) **EP 0 026 456 A2**
(43) Veröffentlichungstag der Anmeldung: **08.04.1981**
(21) Anmeldenummer: 80105755.5
(22) Anmeldetag: 24.09.1980
(51) Int. Cl.: H05B 3/06, H05B 3/14

(54) **Kaltleiter-Heizeinrichtung**

(30) Priorität: 28.09.1979 DE 2939470
(71) Anmelder: SIEMENS AKTIENGESELLSCHAFT, 80333 München (DE)
(72) Erfinder: Meixner, Hans, Dr., D-8013 Haar (DE)

(57) **Zusammenfassung**

Kaltleiter-Heizelement ohne Metallisierung der im Betriebszustand als elektrische Kontaktflächen dienenden Oberflächen des Kaltleiterkörpers (1), wobei der elektrische Kontakt im eingebauten Zustand des Heizelements durch mit permanent aufrechtzuerhaltendem Druck angepreßte Metallkontakte (4, 5) erzeugt ist.

## Beschreibung

Die Erfindung bezieht sich auf eine Heizeinrichtung mit einer Kaltleiterscheibe als Heizelement, wie sie im Oberbegriff des Patentanspruches 1 näher angegeben ist.

Aus dem Stand der Technik, insbesondere aus der DE-OS 27 43 880, ist eine Heizeinrichtung mit einem optimierten Heizelement aus Kaltleiter-Material bekannt. Das Kaltleiter-Heizelement hat dabei als wesentliche Merkmale eine Dicke von nur 0,5 bis 2 mm bei einem in relativ engem Bereich gehaltenen spezifischen elektrischen Widerstand des Kaltleiter-Materials, das zudem eine Curie-Temperatur haben muß, die wenigstens 50° höher ist als die für die Heizeinrichtung vorgesehene Abschalttemperatur.

Insbesondere in den deutschen Offenlegungsschriften P 28 06 159 und P 28 16 076 sind Maßnahmen für den Einbau einer solchen Kaltleiter-Heizeinrichtung angegeben, bei denen die Kaltleiterscheibe unter Druck zwischen die wärmeableitenden Platten gehalten ist.

Für die Stromzuführung in die Kaltleiterscheibe sind in allen Fällen bisher Stromzuführungselektroden auf der Kaltleiterscheibe selbst vorgesehen werden. Es sind Oberflächen-Metallisierungen aus Aluminium, aus In-Ga-Ag-Mehrfachschichten und neuerdings auch aus Einbrennsilber verwendet worden.

Es haben sich weite Anwendungsbereiche für Heizeinrichtungen mit Kaltleiterscheiben eröffnet. Für die praktische Einführung solcher Heizeinrichtungen kommt es entscheidend auf den sich im Preis niederschlagenden. technischen Aufwand an, der für Massenprodukte naturgemäß so klein wie irgend möglich zu halten ist.

Es ist eine Aufgabe der vorliegenden Erfindung, für Heizeinrichtungen mit Kaltleiterscheiben eine weitere technische Vereinfachung anzugeben.

Diese Aufgabe wird mit einer Heizeinrichtung nach dem Oberbegriff des Patentanspruches 1 erfindungsgemäß mit den Merkmalen des Kennzeichens des Patentanspruches 1 gelöst. Weitere Ausgestaltungen der Erfindung gehen aus den Unteransprüchen hervor.

Mit der Erfindung ist ein prinzipiell anderer Weg der Stromzuführung eingeschlagen worden, als er bisher für sämtliche technischen Anwendungen vorgesehen und auch als notwendig angesehen worden ist. Mit der Erfindung sind somit auch die Probleme gelöst worden, die im Zusammenhang mit Metallisierungen von Kaltleiter-Material wegen des Entstehens von Sperrschichten aufgetreten sind.

Bei einer erfindungsgemäßen Heizeinrichtung werden Kaltleiterscheiben verwendet, die auf ihren Oberflächen keinerlei Metallisierung haben. Als Zuführungselektroden dienen Metallplättchen angepaßter Form, die auf beiden Seiten der Kaltleiterscheibe ganzflächig anliegen.. Für die Plättchen wird ein duktiles Metall, wie z.B. im wesentlichen unlegiertes Aluminium oder Blei,'verwendet. Durch den ohnehin bei Heizeinrichtungen der einschlägigen Art im Einbau vorgesehenen Druck werden die Plättchen aus dem duktilen Material derart fest an die Oberfläche der Kaltleiterscheibe angedrückt, daß sich ein - wie sich bei den der Erfindung zugrunde liegenden Versuchen herausgestellt hat - selbst für ein Heizelement mit relativ starkem Stromdurchfluß ausreichend und dauerhaft guter Kontakt ergibt.

Weitere Erläuterungen zur Erfindung werden mit der Beschreibung der in den Figuren dargestellten Ausführungsbeispiele gegeben.
Fig.1 zeigt eine erste Ausführungsform einer erfindungsgemäßen Heizeinrichtung.
Fig.2 zeigt eine zweite Ausführungsform einer erfindungsgemäßen Heizeinrichtung.
Fig.3 zeigt ein Diagramm des druckabhängigen Kontakts.

In Fig.1 ist die Kaltleiterscheibe mit 1 bezeichnet. Mit 2 und 3 sind Plättchen aus relativ duktilem Aluminium in der Dicke von z.B. 0,5 mm bezeichnet. Mit 4 und 5 sind Isolationskörper aus z.B. Aluminiumoxid bezeichnet, die für eine elektrische Isolation, jedoch für guten Wärmeübergang, sorgen. Mit den Pfeilen 6 ist der im Einbau vorliegende Anpreßdruck angedeutet.

Zwischen den aneinander angrenzenden Flächen der Kaltleiterscheibe 1 einerseits und den Plättchen 2 und 3 andererseits bildet sich unter dem auf der ganzen Einrichtung lastenden permanenten Druck ein völlig ausreichend guter elektrischer Kontakt aus. 'Die Plättchen 2 und 3 können wie in der Fig.1 dargestellt als Anschlußfahnen für die Stromzuführung herausgeführt sein.

Fig.2 zeigt eine variierte Ausführungsform, bei der die Kaltleiterscheibe 11 eine wie schematisch dargestellte Aufrauhung ihrer Oberfläche aufweist. Für die Rauhigkeit ist ein Maß zwischen 50 und 100/um besonders geeignet. Mit 21 und 31 sind wiederum die Plättchen aus duktilem Metall bezeichnet, die unter dem vorhandenen Druck 6 eine Einprägung der Oberfläche entsprechend der Rauhigkeit der Kaltleiterscheibe 11 erhalten. Eine solche aufgerauhte Oberfläche erhält man bei Verwendung eines entsprechend an seiner Oberfläche aufgerauhten Prägestempels bei dem ansonsten wie üblichen Pressen dieser Körper vor dem konventionellen Sinterverfahren. Diese aufgrund der Rauhigkeit auftretende Verzahnung der Plättchen 21 und 31 mit der Kaltleiterscheibe 11 führt zu einer weiteren Verbesserung des elektrischen Kontakts.

Fig.3 zeigt das Verhalten eines wie bei einer erfindungsgemäßen Heizeinrichtung vorliegenden elektrischen Kontakts zwischen den Plättchen und der nicht mit Metallisierung versehenen Kaltleiterscheibe. Auf der Abszisse der grafischen Darstellung der Fig.3 ist der mechanische AnpreßdrUck und auf der Ordinate ist der aufgenommene elektrische Strom (bei konstanter Klemmenspannung) aufgetragen. Die Anfangskurve 131 zeigt, daß erst bei relativ hohem Druck von wenigstens 1,3.10⁸ P ein guter elektrischer Kontakt erreicht ist. Dieser Sachverhalt hält den Fachmann grundsätzlich davon ab, Kaltleiterscheiben ohne Metallisierung für Heizeinrichtungen mit wie stets erforderlichem hohen elektrischen Strom zu verwenden.

Überraschenderweise hat sich jedoch gezeigt, daß gemäß der Kurve 132 eine gewisse Hysterese-Erscheinung vorliegt. Bei noch vergleichsweise sehr viel geringerem Druck von 0,3·10⁸ P liegt nach einmaliger Anwendung hohen Druckes immer noch ein guter elektrischer Kontakt vor.

Wichtig für die Erfindung ist, daß der ganzflächig permanente Druck über die gesamte Lebensdauer der Heizeinrichtung aufrechterhalten bleibt. Dies läßt sich in der Praxis dadurch erreichen, daß das Gehäuse bzw. die Aufnahme, in die die erfindungsgemäße Heizeinrichtung bzw. das Heizelement unter Druck eingesetzt ist, eine entsprechende dauerhafte Elastizität hat. Einen solchen Effekt erreicht man z.B. durch Verwendung einer Tellerfeder-in Form einer Scheibe, die gleichzeitig als eine in das Gehäuse eingesprengte Halterung ausgebildet sein kann. Es ist darauf zu achten, daß auf beiden Seiten der Scheibe gleich gute Wärmeableitung vorliegt.

## Patentansprüche

1. Heizeinrichtung mit einer Kaltleiterscheibe als Heizelement, mit Stromzuführungselektroden und mit wenigstens einem Isolationskörper, deren Einzelteile durch Druck zusammengehalten sind, gekennzeichnet dadurch, daß eine Kaltleiterscheibe (1, 11) verwendet ist, deren Oberflächen frei von einer Metallisierung sind, und daß Plättchen (2, 3; 21, 31) aus duktilem Metall vorgesehen sind, die auf beiden Seiten der Kaltleiterscheibe (1, 11) ganzflächig unter permanentem Druck (6) von wenigstens 0,3·10⁸ P an dieser anliegen und die als Stromzuführungselektroden mit Anschlüssen ausgebildet sind.

2. Heizeinrichtung nach Anspruch 1, gekennzeichnet dadurch,daß für die Plättchen (2, 3; 21, 31) aus duktilem Metall Aluminium verwendet ist.

3. Heizeinrichtung nach Anspruch 1 oder 2, gekennzeichnet dadurch, daß eine Kaltleiterscheibe (11) mit einer Oberflächenrauhigkeit in der Größenordnung von 100µm verwendet ist.
